# FASCICULE DE BREVET EUROPEEN

(11) **EP 2 401 121 B1**
(45) Date de publication et mention de la délivrance du brevet: **16.01.2013**
(21) Numéro de dépôt: 10757190.3
(22) Date de dépôt: 20.09.2010
(51) Int. Cl.: B26B 19/06, B26B 19/20

(54) **Tondeuse à barbe avec positionnement automatique de l'unité de coupe**
Rasierapparat mit automatischer Positionierung der Schneideinheit
Beard trimmer with automatic positioning of the cutting unit

(30) Priorité: 12.02.2010 EP 10153493
(43) Date de publication de la demande: 04.01.2012
(73) Titulaire: Babyliss Faco S.A., 4020 Wandre (BE)
(72) Inventeur: JULEMONT, Pierre, 4630 Soumagne (BE)
(74) Mandataire: pronovem
(86) Numéro de dépôt international: PCT/EP2010/063799
(87) Numéro de publication internationale: WO 2011/098159

(56) Documents cités:
- EP-A1- 1 880 811
- EP-A1- 2 145 740
- WO-A1-2009/081301
- CH-A- 353 651
- DE-A1- 3 623 591
- DE-A1- 19 939 509
- US-A- 1 997 096

## Description

### Objet de l'invention

La présente invention se rapporte à une tondeuse à barbe, plus communément désignée par le terme anglais « trimmer », comportant une unité de coupe mobile autour d'un axe qui, en utilisation, permet une adaptation automatique du positionnement de l'unité de coupe à la forme du visage. La tondeuse à barbe possède un peigne servant d'appui contre la peau et permettant de régler la distance entre la ligne de coupe et la peau et ainsi la longueur de coupe. La tondeuse à barbe n'est donc pas un simple rasoir.

### Etat de la technique

Pour qu'un utilisateur puisse assurer un travail de qualité en utilisant une tondeuse à barbe muni d'une unité de coupe de l'état de la technique, il doit généralement respecter un angle de travail optimal entre la tondeuse à barbe et les courbures rencontrées au niveau du menton, ce qui l'oblige à modifier en permanence l'angle de la poignée par rapport au visage rendant ainsi le résultat incertain.

L'unité de coupe d'un « trimmer » est généralement composée d'au moins un peigne définissant une surface d'appui et d'un mécanisme de coupe définissant une ligne de coupe. La distance entre la surface d'appui et la ligne de coupe est réglable et définit la longueur de coupe souhaitée pour la barbe.

Le document US 2008/0168662 A1 divulgue une tondeuse à barbe (trimmer) pouvant être utilisée dans deux positions différentes, soit en position permettant de la tirer, soit en position permettant de la pousser. Elle possède un peigne qui bascule autour d'un axe relativement éloigné du point d'appui du peigne ce qui ne permet pas un basculement libre de l'unité de coupe en suivant les courbes du menton.

Le document WO 2009/081301 divulgue un rasoir qui ne possède pas de peigne pour régler la longueur de coupe mais seulement une lame fixe et une lame mobile (voir la figure 2 de WO 2009/081301) Il n'y a pas de point d'appui bien défini sur ce mécanisme ce qui ne permet pas une taille de barbe à une longueur précise. La figure 0 du présent document illustre la difficulté générée par l'espacement de la ligne de coupe et de l'axe de basculement d'une part et le non alignement de la ligne de coupe et de l'axe de basculement avec le vecteur de force d'appui contre le menton d'autre part. Autour du menton par exemple, lorsque le mécanisme de coupe bascule, la longueur de coupe devient aléatoire.

Le document suisse CH 353651 divulgue une tondeuse avec une lame fixe et une lame mobile constituant le mécanisme de coupe. Cette tondeuse ne possède pas de peigne pouvant fournir un point d'appui pour régler la longueur de coupe d'une barbe. Bien qu'étant monté basculant, le mécanisme de coupe ne peut adopter que deux positions fixes (référence 9 sur la figure 1 de CH 353651 A). Cette tondeuse ne possède donc pas une tête de coupe pouvant basculer librement pour s'adapter automatiquement à la courbure du visage.

### Buts de l'invention

La présente invention vise à fournir une tondeuse à barbe ne comportant pas les inconvénients de l'état de la technique. Elle vise en particulier à offrir une tondeuse à barbe permettant le positionnement automatique de la surface d'appui aux courbes du visage par l'intermédiaire d'une unité de coupe légère et mobile comportant un axe de basculement, une ligne de coupe et un point d'appui alignés et regroupés à proximité immédiate de la peau pendant le rasage.

### Résumé de l'invention

La présente invention divulgue une tondeuse à barbe motorisée comportant une unité de coupe avec un mécanisme de coupe définissant une ligne de coupe et un peigne définissant un point d'appui, ladite unité de coupe étant montée basculante sur une poignée, caractérisée en ce que l'axe de basculement de l'unité de coupe, la ligne de coupe et le point d'appui du peigne sont globalement alignés ou superposés, permettant à ladite unité de coupe de se positionner automatiquement de manière tangentielle à la forme du visage lors de la taille de la barbe.

Les modes particuliers de réalisation de l'invention comportent au moins une ou une combinaison appropriée des caractéristiques suivantes :
- l'axe de basculement de l'unité de coupe est matérialisé par des points pivots se trouvant sur le mécanisme de coupe ;
- l'axe de basculement de l'unité de coupe est matérialisé par des points pivots se trouvant sur le peigne ;
- l'axe de basculement de l'unité de coupe se trouve à moins de 8mm, de préférence à moins de 5mm, du point d'appui du peigne ;
- l'angle de basculement (α) de l'unité de coupe autour de l'axe de basculement est supérieur à 10°, de préférence supérieur à 20°;
- l'angle de basculement (α) de l'unité de coupe autour de l'axe de basculement est compris entre 15 et 90°;
- l'unité de coupe est maintenue dans une position de repos par un ressort de rappel ramenant toujours ladite unité dans sa position initiale d'avant le rasage ;
- la distance entre le point d'appui du peigne et la ligne de coupe est réglable par un dispositif se trouvant sur la poignée ;
- le réglage de la distance entre le point d'appui du peigne et la ligne de coupe se fait par le déplacement du mécanisme de coupe lorsque les points pivots matérialisant l'axe de basculement se trouvent sur le peigne ;
- le réglage de la distance entre la surface d'appui du peigne et la ligne de coupe se fait par le déplacement du peigne lorsque les points pivots matérialisant l'axe de basculement se trouvent sur le mécanisme de coupe ;
- ledit réglage est motorisé, permettant une adaptation de la longueur de coupe sans interrompre le rasage ;
- la poignée comporte un indicateur de longueur de coupe ;
- la longueur de coupe peut être réglée entre 0.3 et 6mm, de préférence entre 0,5 et 5mm.

### Brève description des figures

La figure 0 montre le dispositif de rasage du document WO 2009/081301. Il ne semble pas y avoir de peigne dans ce cas pour constituer un point d'appui et pour régler une longueur de coupe mais seulement une lame fixe et une lame mobile. L'axe de basculement du mécanisme de coupe est éloigné de la ligne de coupe et le point d'appui n'est pas dans l'alignement de l'axe et de la ligne de coupe, ce qui ne permet pas une longueur constante de coupe.

Les figures 1 et 2 représentent la tondeuse à barbe selon l'invention en trois dimensions sous plusieurs angles et avec l'unité de coupe dans deux positions différentes. Sur cette figure le flanc gauche et son carrossage ont été gommés pour mieux entrevoir la mécanique de bascule.

La figure 3 montre l'utilisation avantageuse de la tondeuse à barbe selon l'invention avec une capacité d'adaptation automatique du positionnement de l'unité de coupe à la courbure du menton tout en maintenant la poignée sous un angle constant. Avec le point d'appui du peigne à proximité immédiate de l'axe de basculement et globalement dans l'alignement des lignes de coupe et de l'axe de basculement, une même longueur de coupe est obtenue quelque soit l'angle de basculement « α » de l'unité de coupe.

Les figures 4 et 5 représentent une vue de détail de l'unité de coupe de la tondeuse à barbe selon l'invention avec le point d'appui du peigne et l'axe de basculement. La figure 5 montre également un ressort qui maintient la tête de coupe au repos dans une position avancée. C'est l'action d'appui de l'utilisateur qui exerce une pression sur ce ressort et qui modifie l'angle automatiquement. Sans pression, le ressort ramène toujours la tête de coupe dans sa position initiale.

Les figures 6 et 7 montrent le réglage de la longueur de coupe en variant la distance entre la ligne de coupe et le point d'appui du peigne. Les deux positions extrêmes sont représentées, elles permettent une longueur de coupe entre environ 0,5 et 6 mm. Dans ce cas, l'adaptation de la longueur de coupe se fait par le déplacement du peigne. Ce déplacement est de préférence motorisé et le mécanisme de coupe est fixe et se situe pratiquement sur l'axe de basculement. C'est le cas ou les axes de basculement, la ligne de coupe et le point d'appui sont globalement superposés.

Les figures 8 et 9 montrent un dessin éclaté de la tondeuse à barbe selon l'invention. Tous les principaux éléments comme le moteur, les piles, la transmission mécanique du mouvement de l'unité de coupe et l'adaptation de la distance ligne de coupe point d'appui du peigne y figurent.

Les figures 10a à 10d montrent la possibilité d'écarter le peigne et même de le fixer sur la poignée pour le nettoyage du mécanisme de coupe et pour l'utilisation contre la peau permettant une taille précise des limites de la barbe et des favoris.

Les figures 11 et 12 représentent deux positions extrêmes du peigne par rapport au mécanisme de coupe pour adapter la longueur de coupe. Dans la figure 11 les axes de basculement, la ligne de coupe et le point d'appui sont globalement superposés. Dans la figure 12 ils sont globalement alignés.

La figure 13 représente deux positions extrêmes du mécanisme de coupe lorsque celui-ci se déplace par rapport au peigne pour adapter la longueur de coupe. Dans ce cas précis, le peigne est fixe et le mécanisme de coupe se déplace pour ajuster la longueur de coupe. Il s'agit d'une vue schématique de ce qui se passe à la figure 11 et 12.

La figure 14 montre le fonctionnement du dispositif selon l'invention. L'alignement des axes pivots, de la ligne de coupe et du point d'appui du peigne permet une coupe précise et un ajustement parfait de la longueur de coupe malgré les courbes du visage entraînant un basculement du mécanisme de coupe.

La figure 15 est une vue détaillée de la construction du mécanisme de coupe monté basculant sur la poignée. On y distingue la lame fixe et la lame mobile formant la ligne de coupe et le peigne positionnable. Le ressort de rappel y est également représenté ainsi que le ressort maintenant la lame fixe et la lame mobile l'une contre l'autre. (Ressort de pression)

### Références numériques des figures

- 1.: Tondeuse à barbe ou « trimmer »
- 2.: Unité de coupe
- 3.: Poignée avec bloc moteur
- 4.: Peigne positionnable par rapport à la ligne de coupe
- 5.: Ligne de coupe
- 6.: Dispositif d'ajustement de la longueur de coupe et la tige qui commande la boutonnière
- 8.: Axe de basculement de l'unité de coupe
- 9.: Mécanisme de coupe
- 10.: Moteur
- 11.: Point d'appui du peigne
- 12.: Piles
- 13.: Ressort de rappel pour ramener l'unité de coupe dans sa position initiale
- 15.: Lame fixe
- 16.: Lame mobile
- 17.: Ressort de pression maintenant les lames l'une contre l'autre

### Description détaillée de l'invention

Pour que l'unité de coupe 2 d'une tondeuse à barbe ou trimmer motorisée soit suffisamment mobile pour adapter automatiquement son angle d'inclinaison de manière optimale à la forme du menton, elle doit avant tout être légère. Ceci ne peut être réalisé qu'en dissociant la fonction moteur de l'unité de coupe et en rapprochant le plus possible l'axe de basculement de l'unité de coupe de la peau, donc du point d'appui 11 sur le peigne 4. Par ailleurs, les contraintes morphologiques du visage font que l'unité de coupe 2 doit être la moins encombrante possible pour pouvoir travailler au niveau de la moustache par exemple.

La présente invention divulgue une tondeuse à barbe 1 avec une unité de coupe 2 comportant un mécanisme de coupe 9 et au moins un peigne 4 fournissant un point d'appui 11 de l'unité de coupe 2. L'unité de coupe 2 est articulée autour d'un axe de basculement 8 matérialisé par des points pivots et maintenus par un ou deux bras tendus en avant de la poignée 3 permettant à l'unité de coupe 9 de basculer librement sur un angle (α) suffisant pour s'adapter automatiquement aux courbes du visage.

L'axe de basculement se trouve aligné dans le prolongement de la poignée de sorte que la force d'appui qui est appliquée sur la peau passe à proximité du point de tangence de la courbure du visage et est représenté par le point d'appui 11 du peigne 4. Le point d'appui 11 doit être compris au sens large et peut être virtuel. C'est le cas ou la longueur de coupe est très faible et où le peigne présente une fenêtre pour faire place à la ligne de coupe 5 qui se superpose pratiquement dans ce cas avec le point d'appui 11, les deux étant également très proches (3 à 4 mm) de l'axe de basculement. En pratique le point d'appui 11 est d'ailleurs généralement une petite surface d'appui étant donné la souplesse de la peau. Le terme « point » ne doit donc pas être réduit à sa stricte signification géométrique.

Afin de faciliter au maximum la rotation de l'unité de coupe 2 autour de l'axe de basculement 8, cet axe doit être le plus proche possible de la peau et donc du point d'appui 11 du peigne 4. Par le plus proche possible, nous entendons ce qui est géométriquement faisable en tenant compte de l'encombrement des éléments proches de cet axe. Lorsque les points pivots de l'axe de basculement 8 se trouvent sur le peigne 4, cette distance n'est guère supérieure à 3 ou 4 mm. Cette situation est représentée dans les figures 11 et 12. Par contre, lorsque les points pivots de l'axe de basculement 8 se trouvent sur le mécanisme de coupe la distance entre cet axe et la peau varie en fonction de la longueur de coupe choisie par l'utilisateur. Cette situation est représentée dans les figures 6 et 7. Dans ce cas elle ne dépasse néanmoins pas non plus une distance d'environ 8mm lorsque la longueur de coupe est réglée au maximum.

L'objectif de la tondeuse à barbe selon l'invention est d'offrir à l'utilisateur un dispositif avec une unité de coupe peu encombrante et légère qui permet de tailler les endroits les plus exigus du visage et qui permet en même temps une grande liberté de mouvement, car elle autorise le maintien du bras dans la même position pour plusieurs angles d'attaque différents.

Pour atteindre ce but, l'inventeur a considérablement allégé l'unité de coupe en la séparant conceptuellement de la poignée comportant le bloc moteur et en veillant à une construction où la ligne de coupe 5 et l'axe de basculement 8 est le plus proche possible de la peau et donc du point d'appui 11 du peigne 4 ces trois éléments (8, 5 et 11) étant globalement alignés lorsque la longueur de coupe est de 4 à 6 mm et globalement superposés lorsque la longueur de coupe est de 0,3 à 0,5 mm. Ici encore, le terme « superposé » est à prendre au sens large, et non pas au sens géométrique, c'est-à-dire que les éléments 8, 5 et 11 se trouvant dans un espace de 3 à 4 mm sont considérés comme globalement superposés.

La liberté de mouvement de l'unité de coupe 2 autour de l'axe de basculement 8 peut varier dans une plage très large qui peut être comprise entre 10 et 90°. En pratique elle est cependant d'environ 40°, et dans le cas illustré de l'ordre de 25°. Un ressort de rappel 13 représenté aux figures 5 et 15 ramène toujours l'unité de coupe dans sa position initiale après application sur la peau. L'angle de basculement est largement tributaire du rapport des distances axe de basculement 8 et point d'appui 11 du peigne 4 d'une part et la longueur du peigne d'autre part. Dans le contexte de la présente invention, la distance entre l'axe de basculement 8 et le point d'appui 11 du peigne 4 est la plus faible possible. Le peigne peut se présenter en deux parties, comme sur les figures 4, 6 et 7 avec un fenêtre pour la ligne de coupe. Cette configuration en deux parties ne permet cependant pas d'enlever le peigne en le faisant basculer comme montré sur les figures 10a à 10d. Pour pouvoir effectuer cette opération le peigne doit se présenter en une seule pièce comme représenté sur les figures 5 et 10.

La distance entre le point d'appui 11 du peigne 4 et la ligne de coupe 5 peut être adaptée au moyen d'un réglage motorisé se trouvant sur la poignée de la tondeuse à barbe selon l'invention. Cette distance déterminera la longueur de coupe désirée de la barbe. Le réglage peut se faire aisément et avec précision si l'utilisateur décide de tailler sa barbe à des longueurs différentes selon les endroits. Le réglage peut se faire en adaptant la position du peigne 4 et donc du point d'appui 11 ce qui nécessite dans ce cas précis une mobilité du peigne 4 (Figures 6 et 7). Elle peut cependant également se faire en maintenant le peigne 4 fixe et en adaptant la position de la ligne de coupe 5 ce qui nécessite alors une mobilité du mécanisme de coupe 9 (Figures 11 et 12).

La poignée peut également comporter une indication de la longueur de coupe désirée ; celle-ci varie généralement de 0,3 à 6mm, de préférence de 0,5 à 5mm.

## Revendications

1. Tondeuse à barbe motorisée (1) comportant une unité de coupe (2) avec un mécanisme de coupe (9) définissant une ligne de coupe (5) et un peigne (4) définissant un point d'appui (11), ladite unité de coupe (2) étant montée basculante sur une poignée (3), **caractérisée en ce que** l'axe de basculement (8) de l'unité de coupe (2), la ligne de coupe (5) et le point d'appui (11) du peigne sont globalement alignés ou superposés, permettant à ladite unité de coupe (2) de se positionner automatiquement de manière tangentielle à la forme du visage lors de la taille de la barbe.

2. Tondeuse à barbe (1) selon la revendication 1, **caractérisée en ce que** l'axe de basculement (8) de l'unité de coupe (2) est matérialisé par des points pivots se trouvant sur le mécanisme de coupe (9).

3. Tondeuse à barbe (1) selon la revendication 1, **caractérisée en ce que** l'axe de basculement (8) de l'unité de coupe (2) est matérialisé par des points pivots se trouvant sur le peigne (4).

4. Tondeuse à barbe (1) selon l'une quelconque des revendications précédentes, **caractérisée en ce que** l'axe de basculement (8) de l'unité de coupe (2) se trouve à moins de 8 mm, de préférence à moins de 5mm, du point d'appui (11) du peigne (4).

5. Tondeuse à barbe (1) selon l'une quelconque des revendications précédentes, **caractérisée en ce que** l'angle de basculement (α) de l'unité de coupe (2) autour de l'axe de basculement (8) est supérieur à 10°, de préférence supérieur à 20°.

6. Tondeuse à barbe (1) selon l'une quelconque des revendications précédentes, **caractérisée en ce que** l'angle de basculement (α) de l'unité de coupe (2) autour de l'axe de basculement (8) est compris entre 15 et 90°.

7. Tondeuse à barbe (1) selon l'une quelconque des revendications précédentes, **caractérisée en ce que** l'unité de coupe (2) est maintenue dans une position de repos par un ressort de rappel (13) ramenant toujours ladite unité dans sa position initiale de repos.

8. Tondeuse à barbe (1) selon l'une quelconque des revendications précédentes, **caractérisée en ce que** la distance entre le point d'appui du peigne (11) et la ligne de coupe (5) est réglable par un dispositif se trouvant sur la poignée (3).

9. Tondeuse à barbe (1) selon la revendication 8, **caractérisée en ce que** ledit réglage est motorisé, permettant une adaptation de la longueur de coupe sans interrompre la taille de la barbe.

10. Tondeuse à barbe (1) selon l'une quelconque des revendications précédentes, **caractérisée en ce que** le réglage de la distance entre le point d'appui du peigne (11) et la ligne de coupe (5) se fait par le déplacement du mécanisme de coupe (9) lorsque les points pivots matérialisant l'axe de basculement (8) se trouvent sur le peigne (4).

11. Tondeuse à barbe (1) selon l'une quelconque des revendications précédentes, **caractérisée en ce que** le réglage de la distance entre le point d'appui du peigne (11) et la ligne de coupe (5) se fait par le déplacement du peigne (4) lorsque les points pivots matérialisant l'axe de basculement (8) se trouvent sur le mécanisme de coupe (9).

12. Tondeuse à barbe (1) selon l'une quelconque des revendications précédentes, **caractérisée en ce que** la poignée comporte un indicateur de longueur de coupe relié à un mécanisme d'ajustement de la distance entre la ligne de coupe (5) et le point d'appui du peigne (11).

13. Tondeuse à barbe (1) selon la revendication 12, **caractérisée en ce que** la longueur de coupe peut être réglée entre 0,3 et 6mm, de préférence entre 0,5 et 5mm.

## Claims

1. A motorized beard trimmer (1) comprising a cutting unit (2) with a cutting mechanism (9) defining a cutting line (5) and a comb (4) defining a support point (11), said cutting unit (2) being mounted so as to tilt on a handle (3), **characterized in that** the tilting axis (8) of the cutting unit (2), the cutting line (5) and the support point (11) of the comb are globally aligned or superimposed, allowing said cutting unit (2) to be automatically positioned tangentially to the shape of the face when the beard is being trimmed.

2. The beard trimmer (1) according to Claim 1, **characterised in that** the tilting axis (8) of the cutting unit (2) is materialized by pivot points located on the cutting mechanism (9).

3. The beard trimmer (1) according to Claim 1, **characterised in that** the tilting axis (8) of the cutting unit (2) is materialized by pivot points located on the comb (4).

4. The beard trimmer (1) according to any one of the preceding claims, **characterised in that** the tilting axis (8) of the cutting unit (2) is located less than 8 mm, preferably less than 5 mm, from the support point (11) of the comb (4).

5. The beard trimmer (1) according to any one of the preceding claims, **characterised in that** the tilting angle (α) of the cutting unit (2) around the tilting axis (8) is greater than 10°, preferably greater than 20°.

6. The beard trimmer (1) according to any one of the preceding claims, **characterised in that** the tilting angle (α) of the cutting unit (2) around the tilting axis (8) is comprised between 15 and 90°.

7. The beard trimmer (1) according to any one of the preceding claims, **characterised in that** the cutting unit (2) is maintained in an idle position by a return spring (13) that always brings said unit back into its initial idle position.

8. The beard trimmer (1) according to any one of the preceding claims, **characterised in that** the distance between the support point of the comb (11) and the cutting line (5) may be adjusted by a device located on the handle (3).

9. The beard trimmer (1) according to Claim 8, **characterised in that** said adjustment is motorized, allowing to adapt the cutting length without interrupting the trimming of the beard.

10. The beard trimmer (1) according to any one of the preceding claims, **characterised in that** the distance between the support point of the comb (11) and the cutting line (5) is adjusted by moving the cutting mechanism (9) when the pivot points materializing the tilting axis (8) are located on the comb (4).

11. The beard trimmer (1) according to any one of the preceding claims, **characterised in that** the distance between the support point of the comb (11) and the cutting line (5) is adjusted by moving the comb (4) when the pivot points materializing the tilting axis (8) are located on the cutting mechanism (9).

12. The beard trimmer (1) according to any one of the preceding claims, **characterised in that** the handle comprises a cutting-length indicator connected to a mechanism for adjusting the distance between the cutting line (5) and the support point of the comb (11).

13. The beard trimmer (1) according to Claim 12, **characterised in that** the cutting length may be adjusted between 0.3 and 6 mm, preferably between 0.5 and 5 mm.

## Patentansprüche

1. Motorisierter Bartschneider (1), der eine Schneideeinheit (2) mit einem Schneidemechanismus (9), der eine Schnittlinie (5) definiert, und einen Kamm (4), der einen Abstützpunkt (11) definiert, aufweist, wobei die Schneideeinheit (2) kippend auf einem Griff (3) montiert ist, **dadurch gekennzeichnet, dass** die Kippachse (8) der Schneideeinheit (2), die Schnittlinie (5) und der Abstützpunkt (11) des Kamms allgemein in Reihe ausgerichtet oder übereinanderstehend sind, was der Schneideeinheit (2) erlaubt, sich beim Schneiden des Barts automatisch gemäß der Form des Gesichts tangential zu positionieren.

2. Bartschneider (1) nach Anspruch 1, **dadurch gekennzeichnet, dass** die Kippachse (8) der Schneideeinheit (2) durch Drehpunkte materialisiert ist, die sich auf dem Schneidemechanismus (9) befinden.

3. Bartschneider (1) nach Anspruch 1, **dadurch gekennzeichnet, dass** die Kippachse (8) der Schneideeinheit (2) durch Drehpunkte materialisiert ist, die sich auf dem Kamm (4) befinden.

4. Bartschneider (1) nach einem der vorangehenden Ansprüche, **dadurch gekennzeichnet, dass** sich die Kippachse (8) der Schneideeinheit (2) mindestens 8 mm, vorzugsweise mindestens 5 mm, vom Abstützpunkt (11) des Kamms (4) befindet.

5. Bartschneider (1) nach einem der vorangehenden Ansprüche, **dadurch gekennzeichnet, dass** der Kippwinkel (α) der Schneideeinheit (2) um die Kippachse (8) größer als 10°, vorzugsweise größer als 20°, ist.

6. Bartschneider (1) nach einem der vorangehenden Ansprüche, **dadurch gekennzeichnet, dass** der Kippwinkel (α) der Schneideeinheit (2) um die Kippachse (8) zwischen 15 und 90° liegt.

7. Bartschneider (1) nach einem der vorangehenden Ansprüche, **dadurch gekennzeichnet, dass** die Schneideeinheit (2) von einer Rückstellfeder (13) in Ruhestellung gehalten wird, die die Einheit immer in ihre Ausgangs-Ruhestellung zurückführt.

8. Bartschneider (1) nach einem der vorangehenden Ansprüche, **dadurch gekennzeichnet, dass** der Abstand zwischen dem Abstützpunkt des Kamms (11) und der Schnittlinie (5) mit einer Vorrichtung einstellbar ist, die sich auf dem Griff (3) befindet.

9. Bartschneider (1) nach Anspruch 8, **dadurch gekennzeichnet, dass** die Einstellung motorisiert ist, wobei eine Anpassung der Schnittlänge erlaubt wird, ohne das Schneiden des Barts zu unterbrechen.

10. Bartschneider (1) nach einem der vorangehenden Ansprüche, **dadurch gekennzeichnet, dass** die Einstellung des Abstands zwischen dem Abstützpunkt des Kamms (11) und der Schnittlinie (5) durch Verlagerung des Schneidemechanismus (9) erfolgt, wenn sich die Drehpunkte, die die Kippachse (8) materialisieren, auf dem Kamm (4) befinden.

11. Bartschneider (1) nach einem der vorangehenden Ansprüche, **dadurch gekennzeichnet, dass** die Einstellung des Abstands zwischen dem Abstützpunkt des Kamms (11) und der Schnittlinie (5) durch Verlagerung des Kamms (4) erfolgt, wenn sich die Drehpunkte, die die Kippachse (8) materialisieren, auf dem Schneidemechanismus (9) befinden.

12. Bartschneider (1) nach einem der vorangehenden Ansprüche, **dadurch gekennzeichnet, dass** der Griff eine Schnittlängeanzeige aufweist, die mit einem Einstellmechanismus des Abstands zwischen der Schnittlinie (5) und dem Abstützpunkt des Kamms (11) verbunden ist.

13. Bartschneider (1) nach Anspruch 12, **dadurch gekennzeichnet, dass** die Schnittlänge zwischen 0,3 und 6 mm, vorzugsweise zwischen 0,5 und 5 mm, einstellbar ist.
